# FASCICULE DE BREVET EUROPEEN

(11) **EP 0 388 301 B1**
(45) Date de publication et mention de la délivrance du brevet: **12.01.1994**
(21) Numéro de dépôt: 90400692.1
(22) Date de dépôt: 15.03.1990
(51) Int. Cl.: F41A 9/57

(54) **Dispositif d'alimentation en munitions d'une arme automatique**
Munitionszuführvorrichtung für automatische Feuerwaffen
Ammunition feeding device for an automatic firearm

(30) Priorité: 16.03.1989 FR 8903440
(43) Date de publication de la demande: 19.09.1990
(73) Titulaire: GIAT Industries, F-78034 Versailles Cédex (FR)
(72) Inventeur: Gyre, Christian, F-19330 Saint-Germain Les Vergnes (FR)
(74) Mandataire: Célanie, Christian

(56) Documents cités:
- FR-A- 885 432
- GB-A- 590 783
- GB-A- 604 291
- GB-A- 624 358
- GB-A- 2 077 889
- US-A- 2 351 370
- US-A- 2 473 716
- US-A- 2 838 154

## Description

La présente invention concerne un dispositif d'alimentation en munitions d'une arme automatique selon le préambule de la revendication 1.

Les brevets GB-604 291, GB-590 783 et GB-624 358 décrivent tous un dispositif d'alimentation reliant un pourvoyeur à une arme. Toutefois, le pourvoyeur est fixé et l'arme mobile en rotation et en élévation. Le dispositif d'alimentation est alors constitué d'un grand nombre d'éléments mobiles les uns par rapport aux autres, capables de déformation élastique pour suivre les débattements de l'arme.

Le brevet GB-2 077 889 décrit un dispositif d'alimentation selon le préambule de la revendication 1 et proche de l'invention en ce qu'il relie un pourvoyeur fixe à une arme fixe. Toutefois, l'arme est animée d'un mouvement de va-et-vient et il s'agit de l'alimenter en un point précis et ce brevet propose une chute pour le transfert de la munition. Mais le guidage et le convoyage sont assurés par une ceinture.

Il n'existe pas à l'heure actuelle de tels dispositifs permettant d'amener la munition en un point précis de l'arme quelle que soit la position de cette dernière, et permettant par conséquent de l'introduire sans choc dans la culasse.

La présente invention vise à fournir un tel dispositif.

A cet effet, l'invention a pour objet un dispositif d'alimentation en munitions d'une arme automatique mobile en translation par rapport à un pourvoyeur fixe, comportant des moyens pour transférer la munition entre le pourvoyeur et l'arme parallèlement à elle-même et perpendiculairement au mouvement de translation de l'arme, caractérisé en ce que lesdits moyens assurent le transfert de la munition selon un arc de cercle , et en ce que le dispositif comprend une rampe hélicoïdale à pas variable de même axe que l'arc de transfert de la munition, une extrémité étant solidaire d'un côté du pourvoyeur et de l'autre de l'arme, la rampe possédant des moyens de guidage pour positionner la munition axialement au cours de son transfert entre le pourvoyeur et l'arme.

Les moyens de guidage peuvent comprendre une rainure agencée pour coopérer avec le plateau de la douille de la munition.

Dans un mode de réalisation préféré de l'invention, la rampe est formée d'une pluralité d'éléments agencés pour coulisser les uns par rapport aux autres parallèlement au mouvement de translation de l'arme.

Afin d'assurer la forme hélicoïdale à la rampe, chaque élément peut comporter au mions un perçage, un fil souple, par exemple du type à corde à piano traversant chacun desdits perçages, la fil ayant une extrémité montée sur le pourvoyeur et son autre extrémité montée sur l'arme.

Le coulissement des élements les uns par rapport aux autres peut être assuré à l'aide d'une nervure formée sur chaque élément et agencé pour coopérer avec une rainure d'un élément adjacent.

La forme en arc de cercle de l'ensemble des éléments peut être obtenue en munissant chaque élément d'une surface de contact avec chacun des éléments adjacents, les deux surfaces de contact d'un élément formant un dièdre dont l'arête est sensiblement confondue avec l'axe de l'arc de transfert de la munition.

L'une des extrémités de la rampe étant liée au pourvoyeur chaque fois qu'une munition débouche de ce dernier, elle s'engage sur la rampe hélicoïdale qui assure ensuite son guidage longitudinal au cours de son transfert jusqu'à l'arme dont est solidaire l'autre extrémité de la rampe.

Ce guidage peut en particulier être assuré à l'aide d'une rainure dans laquelle s'engage le plateau de la douille de la munition, de sorte que celle-ci se déplace axialement simultanément à son mouvement transversal circulaire de transfert. A l'extrémité terminale de la rampe, elle se trouve par conséquent dans la position souhaitée par rapport à l'arme par laquelle elle est ensuite prise en charge.

On décrira maintenant à titre d'exemple non limitatif un mode de réalisation particulier de l'invention en référence aux dessins schématiques annexés dans lesquels :
- la figure 1 est une vue d'ensemble en élévation d'un dispositif selon l'invention avec le pourvoyeur et l'arme en position relative médiane,
- la figure 2 est une vue en coupe selon la ligne II-II de la figure 1,
- les figures 3 et 4 sont des vues similaires à la figure 1 avec le pourvoyeur et l'arme dans leurs positions relatives extrêmes,
- la figure 5 est une vue de dessus d'un élément de la rampe selon l'invention,
- la figure 6 en est une vue en élévation,
- les figures 7 et 8 sont des vues en coupe selon les lignes VII-VII et VIII-VIII respectivement de la figure 6.

Les figures 1 à 4 représentent globalement sous forme de blocs le pourvoyeur 1 et l'arme 2. Les munitions 3 sont transférées du pourvoyeur à l'arme de façon connue par l'intermédiaire d'une goulotte 4 et d'un système d'alimentation constitué par deux étoiles 5 montées sur un axe 6 et par une rampe de soutien 7 dont la surface supérieure 8 est une surface cylindrique centrée sur l'axe 6.

Lorsque les munitions 3 débouchent de la goulotte 4, elles sont entraînées par les surfaces 9 des étoiles 5 le long de la surface 8 de sorte qu'elles sont amenées jusqu'à l'arme 2 le long d'un trajet en arc de cercle centré sur l'axe 6.

La goulotte 4 est solidaire du pourvoyeur 1 tandis que le système d'alimentation constitué par l'axe 6, les étoiles 5 et la rampe de soutien 7 sont solidaires de l'arme 2, l'axe 6 étant monté dans des paliers 10 solidaires de cette arme.

Le pourvoyeur 1 est fixe alors que l'arme 2 se déplace par rapport à lui en un mouvement alternatif de translation représenté par la flèche F1 parallèle à l'axe 6 et aux axes des munitions 3.

Le problème qui se pose est par conséquent d'amener les munitions d'un point précis de l'arme 2 en dépit de ce mouvement.

Ce problème est résolu par une rampe de guidage 11 hélicoïdale à pas variable.

Cette rampe 11 a son extrémité supérieure montée sur une ferrure 12 solidaire de la goulotte 4 et du pourvoyeur 1 et son extrémité inférieure montée sur une ferrure 13 solidaire de l'arme 2.

La rampe 11 forme, vue en projection perpendiculairement à l'axe 6 un arc de cercle centré sur cet axe, et sa surface concave forme une rainure 14 dans laquelle se trouve engagé le plateau 15 de la douille de la munition 3 en cours de transfert.

Du fait du caractère déformable de la rampe 11, sa partie inférieure suit le mouvement de l'arme 2 de sorte qu'au cours de son transfert en arc de cercle, la munition 3 subit en outre un mouvement axial du fait que le plateau 15 de sa douille est maintenu dans la rainure de guidage 14.

La munition 3 arrive par conséquent au niveau de l'arme 2 dans une position axiale précise déterminée par l'emplacement de la ferrure 13 sur l'arme 2.

La rampe 11 est réalisée par un empilement d'éléments 16 coulissant les uns par rapport aux autres dans une direction parallèle à l'axe 6.

Un tel élément est représenté aux figures 5 à 8.

Chaque élément 16 a sensiblement une forme de coin dont les deux surfaces convergentes 17 et 18 forment les surfaces de contact avec les éléments adjacents. L'angle formé par ces surfaces 17 et 18 et le nombre d'éléments 16 est tel que l'empilement des éléments 16 forme l'arc de cercle souhaité de la rampe 11. Lorsque ces éléments sont empilés, les arêtes des dièdres formés par les surfaces 17 et 18 sont donc confondues avec l'axe 6.

Le coulissement des éléments 16 les uns par rapport aux autres et leur assemblage est réalisé à l'aide de nervures 19 qui, dans le cas présent, ont une section en T et sont formées sur la face 18 de l'élément, et d'une rainure 20 de forme correspondante formée dans la face 17.

Chaque nervure 19 est engagée dans la rainure 20 de l'élément adjacent à l'exception de l'élément supérieur dont la nervure est engagée dans une rainure de même forme de la ferrure 12 et de l'élément inférieur dont la rainure 20 reçoit une nervure de forme correspondante de la ferrure 13.

Chaque élément possède du côté de l'arête du dièdre précité deux prolongements latéraux 21 et 22 qui, lorsque les éléments 16 sont montés font par conséquent saillie en direction de l'axe 6, l'empilement de ces prolongements formant la rainure de guidage 14 dans laquelle est engagé le plateau 15 de la douille de la munition 3.

La largeur des éléments 16 est telle que les prolongements 21 et 22 aient un écartement donnant à la nervure 14 une largeur suffisante pour éviter le coincement du plateau 15 dans les positions extrêmes représentées aux figures 3 et 4 de l'arme 2 par rapport au pourvoyeur 1.

Dans le cas où le plateau 15 de la douille est insuffisant, le culot de la munition peut être engagé dans un chariot portant un tel plateau.

La forme hélicoïdale de la rampe est assurée par deux cordes à piano 23 engagées dans les perçages 24 sensiblement perpendiculaires aux faces 17 et 18 de l'élément 16. Les perçages 24 représentés en coupe sur les figures 7 et 8 comportent en leur centre une partie étroite 25, évasée de part et d'autre par des lamages 26. La partie étroite 24 permet le coulissement de la corde 23, les lamages 26 permettent les mouvements de torsion de la corde. La différence de diamètre entre la partie étroite 24 et la partie large 26 commande la torsion maximum et donc le pas de l'hélice.

Les cordes à piano 23 ont une extrémité montée sur la ferrure 12 et une autre extrémité montée sur la ferrure 13. Lors des déformations de la rampe, la longueur de corde nécessaire pour tenir les éléments 16 liés entre eux varie. La longueur minimum est égale à un arc de cercle, la longueur maximum est égale à un arc de spirale cylindrique. Pour permettre cet allongement, la fixation sur les ferrures 12 et 13 de chacune des extrémités de la corde est montée coulissante. Le fait que l'on emploie une corde à piano,donc susceptible d'un certain allongement élastique, contribue au freinage propulsif des éléments 16 de la rampe lorsqu'on arrive en fin de course.

Lors du déplacement alternatif de l'arme 2 par rapport au pourvoyeur 1 d'une position extrême présentée à la figure 3 à l'autre position extrême représentée à la figure 4, la munition 3 est prise en charge au niveau de la ferrure 12 et est ensuite guidée jusqu'à l'arme où elle arrive dans une position précise déterminée par la position de la ferrure 13.

## Revendications

1. Dispositif d'alimentation en munitions (3) d'une arme automatique (2) mobile en translation par rapport à un pourvoyeur fixe (1), comportant des moyens (5,8) pour transférer la munition entre le pourvoyeur et l'arme parallèlement à elle-même et perpendiculairement au mouvement de translation de l'arme, caractérisé en ce que lesdits moyens (5,8) assurent le transfert de la munition selon un arc de cercle d'axe (6), et en ce que le dispositif comprend une rampe hélicoïdale (11) à pas variable de même axe que l'arc de transfert de la munition, une extrémité étant solidaire d'un côté du pourvoyeur et de l'autre de l'arme, la rampe possédant des moyens de guidage (14) pour positionner la munition axialement au cours de son transfert entre le pourvoyeur et l'arme.

2. Dispositif selon la revendication 1, caractérisé par le fait que lesdtis moyens de guidage comprennent une rainure (14) agencée pour coopérer avec le plateau de la douille de la munition.

3. Dispositif selon l'une quelconque des revendications 1 et 2, caractérisé par le fait que ladite rampe est formée d'une pluralité d'éléments (16) agencés pour coulisser les uns par rapport aux autres parallèlement au mouvement de translation de l'arme.

4. Dispositif selon la revendication 3, caractérisé par le fait que chaque élément comporte au moins un perçage (24), un fil souple (23) traversant chacun desdits perçages, ledit fil ayant une extrémité montée sur le pourvoyeur et son autre extrémité montée sur l'arme.

5. Dispositif selon l'une quelconque des revendications 3 et 4, caractérisé par le fait que chaque élément possède une nervure (19), agencée pour coopérer avec une rainure (20) d'un élément adjacent.

6. Dispositif selon l'une quelconque des revendications 3 à 5, caractérisé par le fait que chaque élément possède une surface de contact (17, 18) avec chacun des éléments adjacents, les deux surfaces de contact d'un élément formant un dièdre dont l'arête est sensiblement confondue avec l'axe de l'arc de transfert de la munition.

7. Dispositif selon la revendication 4, caractérisé en ce que le perçage (24) comporte une partie étroite (25) au centre et deux parties larges (26) à chacune de ses extrémités.

8. Dispositif selon la revendication 4, caractérisé en ce que le fil souple (23) est une corde à piano et en ce que les extrémités de la corde sont montées coulissantes sur le pourvoyeur et sur l'arme.

## Claims

1. Munition feeding device (3) for automatic weapon (2) mobile in translation with respect to a fixed feeder (1), comprising the means (5,8) to transfer the rounds between the feeder and the weapon parallel with the weapon and perpendicular to the translational movement of the weapon, characterised in that the said means (5,8) ensure the transfer of the rounds along a circular arc shaft (6), and in that the device comprises a variable pitch helical ramp (11) having the same axis as the transfer arc, one end being integral with one side of the feeder and the other with the weapon, the said ramp having guiding means (14) to position the rounds axially during transfer between the feeder and the weapon.

2. Device according to claim 1, characterised by the fact that the said guiding means comprise a groove (14) designed to operate with the case plate rim of the round.

3. Device according to one or other of claims 1 and 2, characterised by the fact that the said ramp is formed of a plurality of elements (16) designed to slide with respect to one another in parallel with the translational movement of the weapon.

4. Device according to claim 3, characterised by the fact that each element comprises at least one hole (24), a flexible wire (23) passing through each of the said holes, the said wire having one end mounted on the feeder and the other end mounted on the weapon.

5. Device according to one or other of claims 3 and 4, characterised by the fact that each element has a rib (19), designed to operate with a groove (20) on an adjacent element.

6. Device according to one or other of claims 3 to 5, characterised by the fact that each element has a contact surface (17,18) with each of the adjacent elements, the two contact surfaces forming a dihedral angle which is roughly identical to the axis of the transfer arc.

7. Device according to claim 4, characterised in that the hole (24) comprises a narrow part (25) in its centre and two wide parts (26) at each end.

8. Device according to claim 4, characterised in the the flexible wire (23) is a piano string and in that the ends of the string are mounted sliding on the feeder and on the weapon.

## Patentansprüche

1. Munitionszuführeinrichtung (3) einer automatischen Waffe (2), die im Verhältnis zu einer starren Ladeeinrichtung (1) eine Translationsbewegung ausführt, mit Möglichkeiten (5, 8) ausgestattet, um die Munition, parallel zu sich selbst und senkrecht im Verhältnis zur Translationsbewegung der Waffe, von der Ladeeinrichtung zur Waffe zu transportieren, dadurch gekennzeichnet, daß die erwähnten Möglichkeiten (5, 8) den Transport der Munition in einem Kreisbogen (6) ausführen, sowie dadurch, daß die Vorrichtung eine spiralförmige Rampe 11 variabler Höhe besitzt, deren Achse der des Kreisbogens für den Munitionstransport entspricht, wobei ein Ende fest mit der Ladeeinrichtung, das andere mit der Waffe verbunden ist und die Rampe Führungsmöglickeiten (14) besitzt, um die Munition während des Transports von der Ladeeinrichtung zur Waffe axial zu positionieren.

2. Einrichtung gemäß Patentanspruch 1, dadurch gekennzeichnet, daß die erwähnten Führungsmöglichkeiten eine Rille (14) umfassen, so geformt, daß die Platte der Munitionshülse hineinpaßt.

3. Einrichtung gemäß einem der Patentansprüche 1 oder 2, dadurch gekennzeichnet, daß die erwähnte Rampe aus einer Vielzahl von Teilen (16) besteht, so geformt, daß sie parallel zur Translationsbewegung der Waffe gegeneinander gleiten können.

4. Einrichtung gemäß Patentanspruch 3, dadurch gekennzeichnet, daß jedes Teil mindestens eine Bohrung (24) aufweist, wobei durch jede der erwähnten Bohrungen ein biegsamer Draht (23) läuft, dessen eines Ende auf der Ladeeinrichtung und dessen anderes Ende auf der Waffe montiert ist.

5. Einrichtung gemäß einem der Patentansprüche 3 oder 4, dadurch gekennzeichnet, daß jedes Teil eine Rippe (19) aufweist, so geformt, daß sie in die Rille (20) eines danebenliegenden Teils paßt.

6. Einrichtung gemäß einem der Patentansprüche 3 bis 5, dadurch gekennzeichnet, daß jedes Teil eine Kontaktfläche (17, 18) mit jedem der beiden danebenliegenden Teile aufweist, wobei die beiden Kontaktflächen eines Teils ein Dieder bilden, dessen Kante ziemlich genau der Achse des Kreisbogens des Munitionstransports entspricht.

7. Einrichtung gemäß Patentanspruch 4, dadurch gekennzeichnet, daß die Bohrung (24) eine Engstelle (25) in der Mitte sowie zwei Verbreiterungen (26) an jedem der beiden Enden aufweist.

8. Einrichtung gemäß Patentanspruch 4, dadurch gekennzeichnet, daß der biegsame Draht (23) eine Klaviersaite ist und daß die beiden Enden der Saite so auf Ladevorrichtung und Waffe montiert sind, daß eine Gleitbewegung möglich ist.
